# EUROPÄISCHE PATENTSCHRIFT

(11) **EP 0 124 534 B1**
(45) Veröffentlichungstag und Bekanntmachung des Hinweises auf die Patenterteilung: **27.08.1986**
(21) Anmeldenummer: 83902989.9
(22) Anmeldetag: 23.09.1983
(51) Int. Cl.: B63C 9/10, A63B 31/00

(54) **SCHWIMM- UND BADEHILFE**
BATHING AND SWIMMING AID DEVICE
DISPOSITIF D'AIDE AU BAIN ET A LA NATATION

(30) Priorität: 28.10.1982 DE 3239929
(43) Veröffentlichungstag der Anmeldung: 14.11.1984
(73) Patentinhaber: WESSMAN, Börje, S-132 00 Saltsjö-Boo (SE)
(72) Erfinder: WESSMAN, Börje, S-132 00 Saltsjö-Boo (SE)
(74) Vertreter: Neubauer, Hans-Jürgen, Dipl.-Phys.
(86) Internationale Anmeldenummer: EP8300248
(87) Internationale Veröffentlichungsnummer: WO8401757

## Beschreibung

Die Erfindung betrifft eine Schwimm- und Badehilfe für kleinere Kinder gemäss dem Oberbegriff des Anspruchs 1.

Schwimm- und Badehilfen sind in vielfältigen Ausführungsformen bekannt. Das allen zugrundeliegende Prinzip besteht darin, den Auftrieb des menschlischen Körpers durch Verbindung mit Auftriebskörpern zu vergrössern. Die bekannten Schwimm- und Badehilfen unterscheiden sich im Material, der Gestalt und der Grösse der Auftriebskörper, deren Anordnung am und Verbindung mit dem menschlichen Körper.

Der bekannte Schwimmreifen ist ein torusförmiger, luftgefüllter Ring, der um die Brust und unter den Achselhöhlen getragen wird. Der Badende, normalerweise ein Nichtschwimmer, hängt dabei mit seinen Oberarmen auf dem an der Wasseroberfläche schwimmenden Reifen und ist dadurch in seiner Bewegung stark eingeschränkt. Es besteht hier die grosse Gefahr, dass insbesondere Kinder bei heftigen Bewegungen aus dem Reifen rutschen oder mit diesem kopfüber umkippen. Meist enthalten Schwimmreifen nur eine aufblasbare Kammer, so dass bei einem Kontakt mit spitzen oder scharfen Gegenständen ein Entweichen der Luft und damit Untergehen eines Badenden befürchtet werden muss. Ein Schwimmreifen ist somit insgesamt gesehen eine äusserst unsichere Schwimm- und Badehilfe. Gerade für kleinere Kinder, die noch nicht schwimmen können, ist ein solches Gerät, beispielsweise im häuslichen Swimmingpool bei nicht intensiver Bewachung der Kinder, völlig ungeeignet.

Eine weitere beliebte Schwimmhilfe stellen die bekannten Oberarmschwimmringe dar. Dies sind aufblasbare, ringförmige und kissenförmige Auftriebskörper, durch die die Oberarme gesteckt werden. Die für das Schwimmen zusätzlich erforderliche Auftriebskraft greift somit an den Oberarmen an und behindert wegen des relativ grossen, erforderlichen Volumens die Bewegungsfreiheit der Arme. Zudem sitzen die Auftriebskörper an den Oberarmen sehr weit oben am Körper, so dass schon bei geringen Bewegungen die Möglichkeit besteht, dass ohne entgegengesetzte Ruderbewegung der Hände das Gesicht unter Wasser gerät. Gerade bei kleinen Kindern ist dies unerwünscht, da dadurch zumindest anfänglich, Angst und Abneigung gegen das Badewasser erzeugt wird. Die meisten Oberarmschwimmringe enthalten ebenfalls nur eine aufblasbare Kammer, so dass auch hier die Gefahr des Luftentweichens nach Kontakt mit scharfen oder spitzen Gegenständen, beispielsweise des Swimmingpoolrandes, besteht. Insgesamt gesehen sind Oberarmschwimmringe zweckmässige Hilfen für den Schwimmunterricht bei einer durch Schwimmbewegungen unterstützten Fortbewegung im Wasser. Für Kleinkinder ist dagegen mit Oberarmschwimmringen die Lage im Wasser zu wenig stabil und Verletzungen der Umhüllung oder auch unsachgemässes Hantieren, das zum Luftverlust führt, zu befürchten.

Eine oft zum Erlernen des Schwimmens benutzte Hilfe ist der Schwimmgürtel, der üblicherweise aus Korkstücken besteht, die auf einer Kordel aufgereiht, um die Brust geschlungen getragen werden. Die Korkstücke sind dabei meist länglich und erstreken sich vom Hals bis zur Bauchgegend, so dass nur eine wenig stabile Schwimmlage erreicht wird. Der Träger des Schwimmgürtels wird in eine eher horizontale Schwimmlage im Wasser gedrängt, was für den Schwimmunterricht erwünscht ist und durch Schwimmbewegungen ausgeglichen und stabilisiert werden soll. Für kleinere Kinder ist diese Schwimmhilfe nicht geeignet, da ihr beispielsweise jede Einrichtung für eine Seitenstabilisierung, die besonders schwierig zu beherrschen und auszugleichen ist, fehlt.

Eine Schwimm- und Badehilfe im weiteren Sinne stellt die Schwimmweste dar, die normalerweise als Nothilfeeinrichtung gedacht ist. Schwimmwesten bestehen aus einer Art Jacke mit aufblasbaren Kammern. Schwimmwesten sind nicht als Schwimm-und Badehilfen gedacht, da sie durch ihre unförmige Gestalt die Bewegungsfreiheit äusserst stark einschränken.

Weiter ist es bekannt (DE-A-2 749 628), zur Herbeiführung einer stabilen Schwimmlage von Körpergeschädigten Auftriebskörper an geeigneten Stellen am Körper dadurch anzubringen, dass diese auf umgegürtete Klettenbänder aufgebracht werden. Diese Schwimmhilfe ist für Nichtschwimmer und dabei gerade für Kinder nicht geeignet, da die Auftriebskörper von den Klettenbändern ungewollt abgestreift werden können und dann der für einen Nichtschwimmer zusätzlich erforderliche Auftrieb fehlt. Eine weitere bekannte Schwimmhilfe (DE-A-2 837 497) besteht darin, dass in einen Badeanzug Sicherheitsauftriebskörper eingearbeitet sind, die im Bedarfsfalle, beispielsweise bei einem Schwächeanfall, aufgeblasen werden können. Die Sicherheitsauftriebskörper entsprechen dabei in etwa einem Schwimmreifen, der im Badeanzug integriert ist, an dem zusätzlich zur Seitenstabilisierung Auftriebskörper angebracht sein können, die unter die Achsel greifen. Dieser Sicherheitsbadeanzug ist für gute Schwimmer gedacht, die sich weit vom Ufer wegwagen. Im aufgeblasenen Zustand soll eine Rast eingelegt werden, wobei die bewegungseinschränkenden Auftriebskörper nicht stören. Die Sicherheitauftriebskörper sind zwar hier gegen Abstreifen gesichert, insgesamt ist die gezeigte Ausführung wegen der Bewegungseinschränkung und der von den Auftriebskörpern ausgehenden Beengung für badende Kinder nicht geeignet.

Eine Schwimmkörperausrüstung für den Schwimmunterricht, die speziell für Kleinkinder geeignet sein soll, ist aus der DE-A-2 043 531 bekannt. Als völliger Nichtschwimmer und Anfänger ist hier der Schwimmschüler von einer Vielzahl von Stützen und Stabilisierungsblasen umgeben, die ihn in einer horizontalen, stabilen Schwimmlage halten sollen. Für das freie und ungezwungene Baden sind solche Hilfsmittel bei Kindern nicht geeignet.

Weiter ist es bekannt (US-A-3 181 184), eine Schwimm- und Badehilfe so auszugestalten, dass zusätzliche zu Oberarmkissen Tragringe um die Brust angelegt werden, d.h. an sich bekannte Armkissen und Tragringe kombiniert werden. Da jedes Element einzeln am Körper mit Traggurten befestigt werden muss, ist es zeitraubend und aufwendig, diese Schwimm- und Badehilfe anzulegen. Die Schnallen der Traggurte sind dabei ohne weiteres erreichbar und können von Kleinkindern unerwünscht geöffnet werden, so dass ein Auftriebskörper nach dem anderen abgelegt werden kann und die gewünschte Sicherheit für Kleinkinder somit nicht mehr gegeben ist. Weiter bestehen die einzelnen Auftriebskörper aus aufblasbaren Kissen, deren Wand beispielsweise an einem scharfkantigen Shwimmingpoolrand verletzt werden kann, so dass die Luft entweicht und so der Auftrieb an diesem Element entfällt. Auch dadurch ist gerade für Kleinkinder nur eine begrenzte Sicherheit gegeben. Die Traggurte der einzelnen Auftriebselemente können nicht sehr stark angezogen werden, da sie sonst einschneiden oder den Blutkreislauf abschnüren, so dass daher ohnehin die Gefahr besteht, dass einzelne Elemente einfach abgestreift werden.

Ferner ist aus der US-A-1 514 435 eine Schwimmhilfe bekannt, bei der ein gleichmässiger Auftrieb erzeugt wird und den Träger davor bewahrt, in die Rükken- oder Bauchlage zu geraten und sich aus dieser Position nicht mehr befreien zu können. Diese bekannte Schwimmhilfe besteht aus einem geteilten, um die Hüfte getragenen Schlauch und aus zwei schlauchförmigen Ringen, die im Schulterbereich aufliegen und sich unter den Achselbereich erstrekken. Der Hüftschlauch und die Schulterringe sind als aufblasbare, mit einer Gewebeschicht überzogene Auftriebskörper ausgebildet und miteinander verbunden.

Aufgabe der Erfindung ist es daher, eine Schwimm-und Badehilfe für kleinere Kinder zu schaffen, die ein hohes Mass an Sicherheit gewährleistet, ein kleineres Kind in einer angenehmen Schwimmlage hält und zudem gute Trageeigenschaften aufweist, insbesondere die Bewegungsfreiheit nur wenig einschränkt.

Diese Aufgabe wird bei einer gattungsgemässen Schwimm- und Badehilfe durch die kennzeichnenden Merkmale des Anspruchs 1 gelöst.

Bei der erfindungsgemässen Schwimm- und Badehilfe kann der Tragring, der die für das Schwimmen erforderliche Auftriebskraft bereits allein erzeugt, im Gegensatz zu einem normalen Schwimmreifen, durch die Verbindung mit dem Armkissen weder gewollt noch ungewollt abgestreift werden. Ein unbeaufsichtigtes, kleineres Kind kann somit den Tragring nicht ohne Wissen und Willen einer Aufsichtsperson ablegen. Zum Abstreifen des Tragrings müssten die Arme gehoben werden, wodurch die Oberarme in eine waagrechte Stellung geführt werden, so dass der Tragring angehoben und nicht abgestreift wird. Solange derTragring nicht ungewöhnlich gross und weit ist, kann er auch nach oben über den Kopf nicht abgestreift werden, da sich die mit den Oberarmen verbundenen Armkissen sperren.

Die Schwimm- und Badehilfe ist so dimensioniert, dass der Tragring hoch an der Brust getragen wird, bzw. durch die damit verbundenen Oberarmkissen hochgezogen wird. Dadurch entsteht für einen Träger der Schwimm- und Badehilfe eine etwa senkrechte «stehende», stabile Schwimmlage. In dieser Lage (ohne Bewegungen des Schwimmers) sollen die Armkissen nicht oder nur wenig in das Wasser eintauchen, so dass hiervon kein oder nur ein geringer Auftrieb ausgeht. Erst bei einer Bewegung des Trägers im Wasser, wenn seitliche Kippmomente auftreten, tauchen die Armkissen ein und haben dadurch die Wirkung seitlicher Stabilisationsausleger; das bedeutet, dass die Armkissen gegen ein seitliches Kippen wirken, ein Pendeln vor und zurück um die Achse Arm-Schulterteil, das für das Vertrautwerden mit dem Wasser bei Kleinkindern wünschenswert ist und leicht zu beherrschen ist, dagegen durchgeführt werden kann. Entgegen einer Schwimmhilfe, die nur aus Armkissen besteht, werden die Oberarme in der normalen (stehenden) Schwimm- und Badehaltung nicht belastet und dadurch d_{'}e freie Beweglichkeit der Arme, beispielsweise für Ballspiele usw., nicht eingeschränkt. Die gewünschte «stehende» statische Schwimmlage, bei der der Tragring über dem Schwerpunkt des Trägers in Brusthöhe getragen wird, verhindert ein Umschlagen (Kopf nach unten).

Anhand von Zeichnungen wird die Erfindung an Ausführungsbeispielen mit weiteren Merkmalen, Einzelheiten und Vorteilen näher erläutert.

Es zeigen:
Fig. 1 eine perspektivische Ansicht einer Draufsicht auf einen Tragring,
Fig. 2 einen Schnitt entlang der Linie A-A aus Fig. 1,
Fig. 3 eine Draufsicht auf einen Teil des Tragrings nach Fig. 1 mit Blickrichtung entlang des Pfeiles B,
Fig. 4 eine Prinzipdarstellung eines Armkissens im unmontierten und montierten Zustand,
Fig. 5 eine perspektivische Ansicht eines fertig montierten Armkissens,
Fig. 6 eine fertig montierte, komplette Schwimm-und Badehilfe,
Fig. 7 eine Schwimm- und Badehilfe im angelegten Zustand.

In Fig. 1 ist ein Tragring 1 dargestellt, der aus einem warmgeformten Zellkunststoff besteht. Der Tragring 1 ist durch einen Spalt 2 getrennt. Der an sich formstabile Tragring 1 ist jedoch so elastisch, dass er am Spalt 2 auseinandergezogen werden kann, im unbelasteten Zustand jedoch die gezeigte Form wieder einnimmt. Der rückwärtige Teil des Tragrings 1 mit dem Spalt 2, der im angelegten Zustand am Rücken eines Kindes zu liegen kommt, hat einen etwa rechteckigen Querschnitt, wobei die Längsseite des Rechtecks in Achsrichtung des Tragrings verläuft. An der Vorderseite 3 ist der Tragring 1 im Vergleich zum rückwärtigen Teil voluminöser und nach vorne ausgewölbt. Das Volumenverhältnis vom vorderen zum rückwärtigen Teil ist dabei etwa so gewählt, dass ein Auftrieb im Verhältnis 2/3: 1/3 erzeugt wird. Durch dieses Verhältnis wird eine sichere, etwa stehende Schwimmlage bei angelegtem Tragring 1 erreicht, wobei ein unerwünschtes Eintauchen des Gesichts mit den Atmungsorganöffnungen wegen des stärkeren Auftriebs an der Vorderseite 3 des Rings 1 verhindert wird.

An der linken und rechten Seite 4, 5 des Tragrings 1 geht das rechteckige Querschnittsprofil der Rückseite in eine Trapezform über, wobei sich der obere Teil des Tragrings 1 verjüngt. Diese Quer3chnitts- form ist in Fig. 2 dargestellt, die einen Schnitt entlang der Linie A-A aus Fig.1 zeigt. Die linke und rechte Seite 4, 5 des Tragrings 1 kommt im angelegten Zustand unter die Armhöhlen zu liegen. Durch den schmalen Querschnitt mit der zusätzlichen, nach oben führenden Verjüngung des Tragrings 1 wird die Bewegungsfreiheit der Arme nur wenig eingeschränkt. Wesentlich ist, dass die Materialverdünnung an diesen Stellen nicht so weit getrieben wird, dass der Tragring 1 hier brechen könnte. Es wäre somit auch denkbar, dass an der linken und rechten Seite 4, 5 schmale Stege aus relativ festem Material in vordere und hintere Auftriebskörper eingeführt und mit diesen verbunden wären, wobei eine Ringform mit nahezu uneingeschränkter Bewegungsfreiheit für die Arme entstehen würde. Diese mögliche Ausführung ist jedoch komplizierter im Aufbau und teurer in der Herstellung. Nicht erforderlich ist, dass der Tragring 1 an der linken und rechten Seite 4, 5 voluminös ausgebildet ist und dort Auftriebskräfte erzeugt. Auch in der in Fig. 1 gezeigten Ausführungsform werden an den Seiten 4, 5 nur geringe Auftriebskräfte bewirkt, wodurch vom Tragring 1 zwar der für die Tragfähigkeit des Badenden erforderliche Auftrieb kommt, durch relativ dünne, seitliche Auftriebskörper aber nur eine geringe Seitenstabilität erzielt wird. Zugunsten einer erhöhten Bewegungsfreiheit für die Arme wird hier auf eine Seitenstabilisierung beim Tragring 1 weitgehend verzichtet, die jedoch durch die weiter unten beschriebenen Armkissen gewährleistet ist.

An der Oberseite des Tragrings 1 an den linken und rechten Seiten 4, 5 ist je eine Aussparung 6, 7 vorgesehen, die als Rutschsicherung für ein weiter unten beschriebenes Halteband dient. Wie aus Fig. 2 und 3 deutlich zu ersehen ist, ist die Aussparung 6, 7 lediglich im oberen Teil des Tragrings 1 eingebracht und läuft nicht um den gesamten Tragringkörper 8 um. Es hat sich gezeigt, dass die Rutschsicherung als Aussparung 6, 7 im oberen Teil des Ringkörpers 8 ausreicht und eine umlaufende Aussparung als eine Art Bandbett nicht erforderlich ist. Eine umtaufende Aussparung würde in dem Bereich unter den Achselhöhlen, der zur Gewährleistung der Armbewegungsfreiheit möglichst dünn ausgeführt sein soll, eine zusätzliche Materialverdünnung bringen, die entweder zu einer nur geringen Festigkeit des Tragrings 1 oder zu einem relativ dicken Tragringkörper 8 unter den Achselhöhlen führen müsste.

In Fig. 4 ist in einem Prinzipbild die Ausführung eines Armkissens 9 dargestellt. Mit strichlierten Linien sind zwei Formkörper 10, 11 aus Zellkunststoff gezeichnet, die an der Stelle 12 auch durch einen Steg verbunden sein könnten. Die Formkörper 10, 11 haben etwa die Gestalt von Parallelepipeden, wesentlich dabei ist, dass die beiden Seitenteile nach aussen in der angegebenen Form schräg verlaufen. Zur Herstellung des fertigen Armkissens 9 (durchgezogene Linie) werden die Formkörper 10, 11 zusammengeklappt, wodurch die untere Seite eine nach innen gewölbte Auflagefläche 13 erhält. Diese Auflagefläche 13 soll am Oberarm des Badenden aufliegen und daher entsprechend der Oberarmgestalt und -dicke geformt sein. Bei der gezeichneten Gestalt der Formkörper 10, 11 erhält die Oberseite 14 des Armkissens 9 eine entsprechend der Auflagefläche 13 nach aussen gewölbte Gestalt, die für die weiter unten zu beschreibende Montage zweckmässig ist und zu einem gefälligen Aussehen führt, prinzipiell aber nicht notwendig ist, d.h. beispielsweise flach sein könnte.

Fig. 5 zeigt eine praktische Ausführung eines Armkissens 9 nach der Prinzipdarstellung aus Fig. 4. Hier sind die beiden zusammengeklappten Formkörper 10, 11 mit der nach innen gehenden Auflagefläche 13 zu erkennen. Die Formkörper 10, 11 werden von einem Spannband 15 in der zusammengeklappten Stellung gehalten.

Es ist vorteilhaft und zweckmässig, den Tragring 1 und die Armkissen 9, wie bereits erwähnt, aus Zellkunststoff herzustellen, da dadurch keine punktierungsempfindlichen luft- oder gasgefüllten grösseren Hohlräume entstehen, aus denen bei einer Verletzung der Umhüllung Gas entweicht und die Tragfähigkeit vermindert oder ganz aufgehoben wird. Die Auftriebselemente aus Zellkunststoff sind trotzdem leicht, unempfindlich und weitgehend formstabil. Die an sich vorteilhaften Zellkunststoffelemente sind jedoch wenig angenehm auf der blossen Haut zu tragen, weswegen sie mit einem hautfreundlichen, nicht wasserabsorbierenden Stoff, insbesondere einem Stretchstoff, der sich unregelmässigen Formen zumindest zum Teil anpasst, überzogen werden. Das Überziehen des Tragrings 1 ist relativ unkompliziert, da einfach ein dem Tragringkörper 8 in seinem Durchmesser entsprechendes ärmelartiges Stretchstoffstück hergestellt wird, das am Spalt 2 beginnend über den Tragring 1 gezogen wird. Am Spalt 2 kann das offene Ärmelteil links und rechts zugenäht werden, so dass der Spalt 2 auch nach dem Überziehen mit Stretchstoff erhalten bleibt, damit der Tragring 1 zum bequemen Anlegen auseinandergezogen werden kann oder sich (bei weniger hoher Formstabilität) dem Brustumfang anpassen kann.

Die endgültige Form eines Armkissens 9 mit der nach innen gewölbten Auflagefläche 13 ist jedoch so unregelmässig, dass die Flexibilität eines Stretchstoffes für eine allseitige Anlage nicht ausreichend ist. Es wurde daher die in Fig. 4 und 5 dargestellte Ausführung mit den beiden Formkörpern 10, 11 gewählt, die eine Umhüllung mit Stretchstoff wesentlich erleichtert. Die Formkörper 10, 11 werden in der in Fig. 4 strichliert gezeichneten Stellung mit einem ärmelförmigen Stretchstoffteil überzogen und dann zusammengeklappt. Mit der aufgezeigten Methode wird erreicht, dass der Stretchstoff allseitig, auch an der nach innen gewölbten Auflagefläche 13, gut und sauber anliegt, ohne dass komplizierte Stretchstoffgebilde für eine Umkleidung hergestellt werden müssten.

In einer einfacheren Ausführungsform könnten natürlich der Tragring 1 und die Armkissen 9 auch ohne Umkleidung eingesetzt werden, wobei die Armkissen 9 dann zweckmässig aus einem Teil zu fertigen wären, wie etwa in Fig. 6 dargestellt. Es wäre auch denkbar, den Tragring 1 und die Armkissen 9, wenigstens an den Flächen, die mit der Haut des Badenden Kontakt haben, mit hautfreundlichem Material zu beschichten.

In Fig. 6 ist eine komplett montierte Schwimm-und Badehilfe so dargestellt, wie wenn sie an den Armkissen 17, 18 gehalten würde, so dass ein daran befestigter Tragring 19 nach unten hängt. Die Armkissen 17, 18 sind bei der hier gezeigten Ausführungsform einteilig geformt. Der Tragring 19 ist hier etwas einfacher als der in Fig. 1 gezeigte Tragring 1 ausgebildet und hat einen im wesentlichen gleichen Querschnitt an allen Stellen. Am Tragring 19 sind jedoch auch Aussparungen 20, 21 vorgesehen. Dort ist an beiden Seiten je ein Tragringband 22, 23 angebracht, das den Tragringkörper relativ fest umschliesst und in die Aussparungen 20, 21 eingreift, so dass kein Verrutschen möglich ist. Die Tragringbänder 22, 23 sind an ihrer Oberseite einmal durchgenäht, so dass dort Schlaufen 24, 25 gebildet sind. Durch diese Schlaufen 24, 25 sind Haltebänder 26, 27 geführt, die die Armkissen 17, 18 umschliessen. Die Haltebänder 26, 27 tragen an ihrer Rückseite eine Schliesse 28 (in Fig. 5 zu sehen), mit der eine Längenverstellung durchführbar ist.

Auf die Tragringbänder 22, 23 ist ein Bandstück 29 mit seinen beiden Enden aufgenäht. Dadurch entsteht zwischen dem Tragringband 22 und dem Bandstück 29 eine Schlaufe, durch die ein Ringspannband 30, das den gesamten Tragring 19 umschliesst, geführt ist. Das Ringspannband 30 ist so in einer etwa mittleren Höhe am Tragring 19 gehalten. Das Ringspannband 30 ist mit einer weiteren Schliesse, die nicht sichbar an der Rückseite des Tragrings 19 in der Nähe des Spaltes 31 zu liegen kommt, in seiner Länge verstellbar.

Alle drei an der Schwimm- und Badehilfe verwendeten Schliessen sollen zweckmässigerweise so gewählt werden, dass sie von Kindern nicht oder nur schwierig zu öffnen sind. Weiter ist es vorteilhaft, solche Schliessen zu verwenden, für deren Öffnung beide Hände erforderlich sind. Dies erschwert das eigenmächtige Abnehmen der Schwimm- und Badehilfe 16 für ein kleineres Kind ausserordentlich.

Bei der in Fig. 5 dargestellten, zweiteiligen Ausführungsform eines Armkissens 9 ist das Halteband 26 durch eine vordere und hintere Schlaufe 32 geführt und so gegen Verrutschen gesichert. Anstelle der Schlaufendurchführungen könnte das Spannband 15 und das Halteband 26 an ihren Kreuzungen auch vernäht sein, so dass eine Art Käfig entsteht, in die die Formkörper 10, 11 nach ihrer Umhüllung mit Stretchstoff eingeschoben werden.

Die Tragringbänder 22, 23, die Haltebänder 26, 27 und das Ringspannband 30 bilden ein Geschirr, in das sowohl die Armkissen 17, 18, der Tragring 19 und auch das Kind, das die Schwimm- und Badehilfe 16 tragen soll, eingeschlossen und umspannt sind. Dieses Geschirr ist äusserst zweckmässig, da der Stretchstoff selbst für das Anbringen von Verbindungselementen zwischen Tragring 19 und dem Armkissen 17, 18 wegen seiner Flexibilität und seiner geringen Festigkeit nicht geeignet ist. Weiter ist auch das Anbringen von Verbindungselementen durch beispielsweise Verankerung in den geformten Armkissen 17, 18 oder dem Tragring 19 fertigungstechnisch schwieriger, behindert das Überziehen mit Stretchstoff und führt trotzdem zu wenig sicheren Verbindungen, da die Gefahr des Ausreissens gegeben ist. Das vorgeschlagene Geschirr dagegen bringt eine sichere und in sich bewegliche Verbindung zwischen Tragring 19 und Armkissen 17, 18, die zugleich noch als Spann- und Anschnalleinrichtung dient.

Das Geschirr könnte in modifizierten Ausführungsformen auch so gefertigt sein, dass die Kreuzungspunkte zwischen dem Ringspannband 30 und den Tragringbändern 22, 23 fest vernäht sind und anstelle der Schlaufen 24, 25 mit den Tragringbändern 22, 23 verbundene Ringe verwendet sind. Weiter könnte am Tragring 19 eine aussen umlaufende Aussparung vorgesehen sein, in der das Ringspannband 30 gegen Verrutschen gesichert geführt ist. Als Bandmaterial für die verwendeten Bänder sollte ein wasserbeständiges, hautfreundliches und durch Feuchtigkeit keine Längenänderung erfahrendes Material gewählt werden; gut geeignet sind beispielsweise geflochtene Polyesterbändeer.

Denkbar wäre eine Ausführungsform des Tragrings 1, 19 ganz ohne Spalt 2, 31. Dies hätte jedoch zur Folge, dass der Tragring 1, 19 in seiner Weite nicht anpassbar wäre. Ein «Mitwachsen» des Tragrings 1, 19 mit zunehmendem Alter eines Kindes wäre dann nicht möglich. In der in Fig. 6 gezeigten Ausführungsform mit umlaufendem Ringspannband 30 wird der Tragring 19 mit Spalt 31 durch das Ringspannband 30 am Auseinanderklaffen gehindert. Bei einer denkbaren Ausführung ohne Ringspannband 30 wäre im Bereich des Spalts 31 eine verstellbare Schliesseinrichtung direkt am Tragring 19 vorzusehen oder der Tragring 19 mit so hoher Spannung auszulegen, dass er einerseits von einem Kind nicht auseinandergezogen werden kann und andererseits gut im Brustbereich, ohne einzuschnüren, anliegt. Eine Schliesseinrichtung am Spalt könnte beispielsweise durch Haken oder Bänder, die verknüpft werden, hergestellt sein.

In Fig. 7 ist ein Kind 33 mit angelegter Schwimm-und Badehilfe 16 gemäss Fig. 6 gezeigt. Hier ist zu ersehen, dass die Armkissen 17, 18 auf den Oberarmen 34, 35 des Kindes 33 von oben her aufliegen und dort durch die Haltebänder 26, 27 in ihrer Position gehalten sind. Die Oberarme 34, 35 werden durch die Haltebänder 26, 27 nicht eingeschnürt, da die ausgewölbten Anlageflächen der Armkissen 17, 18 weit von oben her über die Oberarme 34, 35 greifen. Die Haltebänder 26, 27 haben dadurch praktisch keinen Körperkontakt und führen lediglich zu den hier nicht zu sehenden Schlaufen 24, 25 an den Tragringbändern 22, 23. Durch Verstellen der Länge der Haltebänder 26, 27 kann eine Anpassung an unterschiedliche Grössen erfolgen, wobei allerdings die Verbindung zum Tragring 19 möglichst kurz gewählt werden sollte, so dass dieser hoch im Brustbereich oberhalb des Schwerpunktes des Badenden zu liegen kommt, und in dieser Stellung von den Haltebändern 26, 27, die sich über die Armkissen 17, 18 an den Oberarmen abstützen, gehalten wird.

Die geschilderte Schwimm- und Badehilfe 16 hat folgende Funktion:
Wenn das Kind mit angelegter Schwimm- und Badehilfe 16 sich ohne eigene Bewegungen ins Wasser begibt, wird es durch den Auftrieb des Tragrings 19 in einer vertikalen «stehenden» Schwimmlage gehalten. Die Armkissen 17, 18 tauchen dabei nicht oder nur unwesentlich ins Wasser ein, so dass davon in dieser Stellung praktisch kein Auftrieb ausgeht. Die erreichte vertikale «stehende» Schwimmlage flösst einem Kind am wenigsten Angst vor dem unvertrauten Element Wasser ein und ist zudem für die meisten Spiele und Betätigungen im Wasser, wie z.B. Ballspiele, am zweckmässigsten. Bei Eigenbewegungen des Kindes 33 im Wasser werden Schwingungs- und Pendelbewegungen nach rückwärts, vorwärts und nach beiden Seiten ausgeführt. Am wenigsten gut zu beherrschen und damit am meisten angstauslösend sind Bewegungen zur Seite. Diese werden mit der aufgezeigten Schwimm- und Badehilfe 16 durch die Armkissen 17, 18 nur mit kleinen Ausschlägen zugelassen. Bei einer Seitenbewegung, beispielsweise zur linken Seite, taucht das Armkissen 18 immer mehr in das Wasser ein und erzeugt dadurch (progressiv je weiter es eintaucht) ein rückstellendes Drehmoment. Pendelbewegungen zur Seite sind damit möglich, werden jedoch bei stärkeren Ausschlägen schnell und progressiv abgebremst und zurückgestellt, so dass der Kopf im Bereich der empfindlichen Ohren seitlich nicht unter Wasser gerät. Pendelbewegungen nach vorne und zurück sind dagegen leichter zu beherrschen und für eine Gewöhnung des Kindes 33 an das Wasser und als Vorbereitung für ein späteres Schwimmen ohne Hilfen erwünscht. Für ein Kind besonders unangenehm und angsterregend ist das Eintauchen des Gesichts mit Augen, Mund und Nase in das Wasser. Dies wird in der beschriebenen, bevorzugten Ausführungsform wirksam durch die Verteilung des Auftriebsvolumens im Verhältnis 2/3 : 1/3 an Vorder- und Rückseite des Tragrings 19 verhindert. Das Kind 33 kann somit weiter nach rückwärts pendeln als nach vorwärts in Richtung auf das Gesicht.

Es wird mit der beschriebenen Schwimm- und Badehilfe 16 ein sicheres und für ein Kund angenehm und ohne wesentliche Behinderungen zu tragendes Hilfsmittel vorgeschlagen, das wirksam vor Badeunfällen schützt. Da die Verbindung zwischen den Armkissen und dem Tragring lösbar ausgebildet ist, kann die Schwimm- und Badehilfe auch zerlegt werden. Für einen gezielten Schwimmunterricht wird dann mit der kompletten Schwimm- und Badehilfe begonnen, bis eine gewisse Sicherheit in der Durchführung der Schwimmbewegungen erreicht worden ist. Im anschliessenden, fortgeschrittenen Stadium können der Tragring und die Armkissen einzeln verwendet werden, so dass die Schwimm- und Badehilfe «mitwächst», bis sicher das Schwimmen erlernt ist.

## Patentansprüche

1. Schwimm- und Badehilfe für kleinere Kinder bestehend aus einer Kombination von zwei Armkissen und einem Tragring, wobei die Armkissen und der Tragring beweglich miteinander verbunden sind, dadurch gekennzeichnet,
dass der Tragring (1) ein um die Brust getragener Auftriebskörper ist, dessen Auftriebskraft so gross gewählt ist, dass in stehender statischer Schwimmlage die Armkissen (9) nicht oder nur unwesentlich eintauchen und bei seitlichen Kippbewegungen als rückstellende Ausleger wirken,
dass der Tragring (1) und die Armkissen (9) Formkörper aus Zellkunststoff sind,
dass der Tragring (1) formstabil mit einem Spalt an der Rückseite ausgeführt ist jedoch so flexibel, dass er am Spalt zum Anlegen etwas auseinandergezogen werden kann und dort eine an sich bekannte Schliesseinrichtung trägt, und
dass die Armkissen (9) blockförmig sind und mit einerAnlagefläche 13) an der Aussenseite der Oberarme anliegen.

2. Schwimm-und Badehilfe nach Anspruch 1, dadurch gekennzeichnet, dass der Tragring (1; 19) einen etwa ovalen Innendurchmesser aufweist.

3. Schwimm- und Badehilfe nach einem der Ansprüche 1 oder 2, dadurch gekennzeichnet, dass der Tragring (1; 19) so dimensioniert ist, dass etwa 2/3 des erzeugten Gesamtauftriebs an der vorderen Seite und etwa 1/3 an der hinteren Seite erzeugt werden.

4. Schwimm- und Badehilfe nach einem der Ansprüche 1 bis 3, dadurch gekennzeichnet, dass der Tragringkörper (8) an den Seiten flach ist und sich nach oben hin verjüngt.

5. Schwimm- und Badehilfe nach einem der Ansprüche 1 bis 4, dadurch gekennzeichnet, dass der Tragring (1; 19) und/oder die Armkissen (9; 17, 18) mit hautfreundlichem, nicht wasserabsorbierendem Stoff, insbesondere Stretchstoff, überzogen sind.

6. Schwimm- und Badehilfe nach einem der Ansprüche 1 bis 5, dadurch gekennzeichnet, dass die Anlagefläche (13) derArml<issen (9; 17, 18) entsprechend der Oberarmgestalt konkav ausgewölbt ist.

7. Schwimm- und Badehilfe nach einem der Ansprüche 1 bis 6, dadurch gekennzeichnet, dass ein Armkissen (9; 17, 18) aus zwei aneinandergesetzten Parallelepipeden (10, 11) besteht, die zusammengeklappt und von einem Spannband (15) in dieser Stellung gehalten werden.

8. Schwimm- und Badehilfe nach einem der Ansprüche 1 bis 7, dadurch gekennzeichnet, dass das Armkissen (9; 17, 18) von einem Halteband (26, 27) umgeben ist, das zugleich den Oberarm (34, 35) umschliesst und die Verbindung zum Tragring (1; 19) herstellt.

9. Schwimm- und Badehilfe nach einem der Ansprüche 1 bis 8, dadurch gekennzeichnet, dass an beiden Seiten des Tragrings (1; 19) ein Tragringband (22, 23) den Tragringkörper (8) umgibt und das Tragringband (22, 23) an seiner oberen Seite eine Schlaufe (24, 25) aufweist, durch die das Halteband (26, 27) des Armkissens (9; 17, 18) geführt ist.

10. Schwimm- und Badehilfe nach Anspruch 9, dadurch gekennzeichnet, dass das Tragringband (22, 23) in einer im Tragringkörper (8) eingelassenen Aussparung gegen Verrutschen gehalten ist.

11. Schwimm- und Badehilfe nach einem der Ansprüche 1 bis 10, dadurch gekennzeichnet, dass entlang der Aussenseite des Tragrings (1; 19) ein Ringspannband (30) mit einer Schliesseinrichtung geführt ist.

12. Schwimm- und Badehilfe nach einem der Ansprüche 8 bis 11, dadurch gekennzeichnet, dass die Haltebänder (26, 27), die Tragringbänder (22, 23) und das Ringspannband (30) ein Geschirr mit gegenseitigen Verbindungen bilden.

13. Schwimm- und Badehilfe nach Anspruch 12, dadurch gekennzeichnet, dass die Verbindungen zwischen Halteband (26, 27), Tragringband (22, 23) und Ringspannband (30) als Schlaufen oder Ösen mit durchgeführten Bändern ausgeführt sind.

14. Schwimm- und Badehitfe nach einem der vorhergehenden Ansprüche 8 bis 13, dadurch gekennzeichnet, dass das Spannband (15) und das Halteband (26, 27) an ihren Kreuzungen fest verbunden bzw. vernäht sind.

15. Schwimm-und Badehilfe nach einem der vorhergehenden Ansprüche 8 bis 14, dadurch gekennzeichnet, dass die Bänder (15, 26, 27, 22, 23, 30) aus geflochtenen Polyesterbändern bestehen.

16. Schwimm- und Badehilfe nach einem der Ansprüche 1 bis 15, dadurch gekennzeichnet, dass die Verbindung zwischen Armkissen (9; 17, 18) und Tragring (1; 9) lösbar ist.

## Claims

1. Swimming and bathing aid for small children including a combination of two arm floating elements and a chest ring, the arm floating elements being movable connected to the chest ring,
characterized in,
that the chest ring (1) is a floating element situated around the chest with a buoyancy force that the arm floating elements (9) give no buoyancy to the user so long as the user remains in a basically vertical position but the arm floating elements do progressively respond to lateral movement of the user to provide a restorative force in the direction of returning to the vertical position,
that the chest ring (1) and arm floating elements (9) are elements formed of material with cellular structure,
that the chest ring (1) has a predetermined shape with a gap (2, 31) at its rear side but permitting flexing at said gap and comprising a locking device at said gap,
that the arm floating elements (9) are block-shaped and contact the outer sides of the user's upper arms with defined contact surfaces (13).

2. Swimming and bathing aid according to claim 1, characterized in, that the chest ring (1; 19) has an oval-shaped inner diameter.

3. Swimming and bathing aid according to claim 1 or 2, characterized in, that the buoyancy provided by the chest ring (1; 19) is distributed around said user in such a way that about 2/3 of said buoyancy is provided at the front of the user and that about 1/3 of said buoyancy is provided at the rear of the user.

4. Swimming and bathing aid according to claims 1 to 3, characterized in, thatthe chest ring (8) has flat sides with a reduced diameter at an upper portion thereof.

5. Swimming and bathing aid according to one of the claims 1 to 4, characterized in, that the chest ring (1; 19) and/or arm floating elements (9; 17, 18) are covered by a stretchable cloth which is smooth to the skin of a user and not water absorbent.

6. Swimming and bathing aid according to one of the claims 1 to 5, characterized in, that the contact surface (13) of the arm floating elements (9; 17, 18) is generally concave to mate with the shape of the user's upper arms.

7. Swimming and bathing aid according to one of the claims 1 to 6, characterized in, that the arm floating elements (9; 17, 18) each comprise parallelepipeds (10, 11) held together by a clamp strap (15).

8. Swimming and bathing aid according to one of the claims 1 to 7, characterized in, that the arm floating elements (9; 17, 18) are each respectively surrounded by a first strip (26, 27) which also surrounds the upper arms (34, 35) of the user and secures said arm floating elements to said chest ring (1; 19).

9. Swimming and bathing aid according to one of the claims 1 to 8, characterized in, that the chest ring (1; 19) is surrounded by second strips (22, 23) at both sides and said second strips (22, 23) include each a loop (24, 25) at their upper sides through which said first strips (26, 27) of said arm floating elements (9; 17, 18) extend.

10. Swimming and bathing aid according to claim 9, characterized in, that the second strips (22, 23) engage a recess defined by said chest ring (8).

11. Swimming and bathing aid according to one of the claims 1 to 10, characterized in, that the chest ring (1; 19) is surrounded by a strip (30) associated with said locking device.

12. Swimming and bathing aid according to one of the claims 8 to 11, characterized in, that the first strips (26, 27) and second strips (22, 23) are associated with a third strip (30) to form a connected harness.

13. Swimming and bathing aid according to claim 12, characterized in, that the connections between said first strips (26, 27), said second strips (22, 23) and said third strip (30) are formed by loops through which the strips extend.

14. Swimming and bathing aid according to one of the claims 8to 13, characterized in, that the clamp strap (15) and said first strips (26, 27) are sewn together at their crossings.

15. Swimming and bathing aid according to one of the claims 8 to 14, characterized in, that all of said strips (15, 26, 27, 22, 23, 30) comprise plaited polyester strips.

16. Swimming and bathing aid according to one of the claims 1 to 15, characterized in, that the connection between the arm floating elements (9; 17, 18) and the chest ring (1; 19) is separable.

## Revendications

1. Dispositif de sécurité pour le bain et la natation de jeunes enfants
composé d'une combinaison de deux coussins pour les bras et d'un anneau porteur, les deux coussins étant reliés à l'anneau porteur de façon mobile caractérisé en ce
que l'anneau porteur (1) est un corps ascensionel porté autour du haut du corps dont la force ascensionelle est choisie telle qu'en position statique debout de natation, les coussins des bras (9) n'immergent pas ou très peu dans l'eau et qu'en cas de mouvement basculants vers le côté, ils ont un effet releveur, que l'anneau porteur (1) et les coussins des bras (9) sont des corps formés en une matière synthétique cellulaire,
que l'anneau porteur (1) est exécuté à stabilité de forme avec une fente au dos présentant, cependant, assez de flexibilité pour pouvoir être un peu ouvert lors de la mise en place et qui comporte un dispositif de fermeture connu et
que les coussins des bras (9) sont conçus en forme de bloc dont la surface de pose (13) est placée sur le côté extérieur de la partie supérieure du bras.

2. Dispositif de sécurité pour le bain et la natation selon la revendication 1, caractérisé en ce que l'anneau porteur (1; 19) présente un diamètre intérieur approximativement ovale.

3. Dispositif de sécurité pour le bain et la natation selon une des revendications 1 ou 2, caractérisé en ce que l'anneau porteur (1; 19) est dimensionné de telle façon qu'environ 2/3 de la force ascensionelle se produisent sur le côté avant et environ 1/3 sur le côté arrière.

4. Dispositif de sécurité pour le bain et la natation selon une des revendications 1 à 3, caractérisé en ce que le corps (8) de l'anneau porteur est plat sur les côtés et qu'il se réduit vers le haut.

5. Dispositif de sécurité pour le bain et la natation selon une des revendications 1 à 4, caractérisé en ce que l'anneau porteur (1; 19) et/ou les coussins des bras (9; 17, 18) sont recouverts d'un tissu agréable à la peau et n'absorbant pas l'eau, notamment un tissu élastique («stretch»).

6. Dispositif de sécurité pour le bain et la natation selon une des revendications 1 à 5, caractérisé en ce que la surface de pose (13) des coussins des bras (9; 17, 18) est conçue de façon concave suivant la forme de la partie supérieure du bras.

7. Dispositif de sécurité pour le bain et la natation selon une des revendications 1 à 6, caractérisé en ce qu'un coussin des bras (9; 17, 18) consiste en deux parallélépipèdes (10, 11) qui, en état replié, sont tenus par une bande de serrage (15) dans cette position.

8. Dispositif de sécurité pour le bain et la natation selon une des revendications 1 à 7, caractérisé en ce que le coussin des bras (9; 17, 18) est ceint d'une bande de retenue (26, 27) qui entoure en même temps la partie supérieure du bras (34, 35) et qui sert de liaison avec l'anneau porteur (1; 19).

9. Dispositif de sécurité pour le bain et la natation selon une des revendications 1 à 8, caractérisé en ce que sur les deux côtés de l'anneau porteur (1; 19) une bande (22, 23) ceint le corps (8) de l'anneau porteur et que cette bande (22, 23) de l'anneau porteur présente en haut un noeud coulant (24, 25) dans lequel passe la bande de retenue (26, 27) du coussin des bras (9; 17, 18).

10. Dispositif de sécurité pour le bain et la natation selon la revendication 9, caractérisé en ce que la bande (22, 23) de l'anneau porteur est tenue dans sa position moyennant un évidement dans le corps (8) de l'anneau porteur.

11. Dispositif de sécurité pour le bain et la natation selon une des revendications 1 à 10, caractérisé en ce qu'une bande de serrage annulaire (30) avec un dispositif de fermeture est menée autour du côté extérieur de l'anneau porteur (1; 19).

12. Dispositif de sécurité pour le bain et la natation selon une des revendications 8 à 11, caractérisé en ce que les bandes de retenue (26, 27), les bandes de l'anneau porteur (22, 23) et la bande de serrage annulaire (30) sont reliées entre eux formant ainsi un harnais.

13. Dispositif de sécurité pour le bain et la natation selon la revendication 12, caractérisé en ce que les liaisons entre la bande de retenue (26, 27), la bande de l'anneau porteur (22, 23) et la bande de serrage annulaire (30) sont exécutées comme noeuds coulissants ou oeillets où passent les bandes.

14. Dispositif de sécurité pour le bain et la natation selon une des revendications précédentes 8 à 13, caractérisé en ce que la bande de serrage (15) et la bande de retenue (26, 27) sont fermement liées respectivement cousues ensemble à leurs croisements.

15. Dispositif de sécurité pour le bain et la natation selon une des revendications précédentes 8 à 14, caractérisé en ce que les bandes (15, 26, 27, 22, 23, 30) sont des bandes en polyestère tressées.

16. Dispositif de sécurité pour le bain et la natation selon une des revendications 1 à 1 5, caractérisé en ce que la liaison entre le coussin de bras (9; 17, 18) et l'anneau porteur (1; 19) peut être déliée.
